# EUROPÄISCHE PATENTSCHRIFT

(11) **EP 2 473 981 B1**
(45) Veröffentlichungstag und Bekanntmachung des Hinweises auf die Patenterteilung: **27.09.2017**
(21) Anmeldenummer: 10749785.1
(22) Anmeldetag: 26.08.2010
(51) Int. Cl.: G07D 9/00

(54) **MÜNZZUFUHRVORRICHTUNG**
COIN FEEDING DEVICE
DISPOSITIF D'ALIMENTATION EN PIÈCES DE MONNAIE

(30) Priorität: 03.09.2009 DE 102009043943
(43) Veröffentlichungstag der Anmeldung: 11.07.2012
(73) Patentinhaber: Wincor Nixdorf International GmbH, 33106 Paderborn (DE)
(72) Erfinder: BAITZ, Guenter, 13629 Berlin (DE); MALKE, Wolfgang, 13465 Berlin (DE)
(74) Vertreter: Viering, Jentschura & Partner mbB Patent- und Rechtsanwälte
(86) Internationale Anmeldenummer: PCT/EP2010/005234
(87) Internationale Veröffentlichungsnummer: WO 2011/026586

(56) Entgegenhaltungen:
- EP-A1- 0 865 005
- EP-A1- 2 071 527
- DE-B- 1 176 907
- US-A1- 2003 190 881
- US-A1- 2003 196 869

## Beschreibung

Die Erfindung betrifft eine Münzzufuhrvorrichtung für Kassensysteme und dergleichen, mit einem Eingabefach für Münzen, mit einer Fördereinrichtung zur Förderung der Münzen von dem Eingabefach zu einer Schmutzentfernungseinrichtung, in der durch Schmutzentfernungsmittel Schmutzpartikel aus einer die Münzen in eine vorgegebene Förderrichtung führenden Förderbahn entfernbar sind.
Aus der JP 09185747 A ist eine Münzzufuhrvorrichtung für einen Geldautomaten bekannt, die über ein Eingabefach für Münzen, eine Fördereinrichtung zur Förderung der Münzen sowie Schmutzentfernungsmittel zum Entfernen von an den Münzen anhaftenden Schmutzpartikeln aufweist. Als Schmutzentfernungsmittel ist ein Drehteller vorgesehen, dem die Münzen flachliegend zugeführt werden. Sowohl der Drehteller als auch den Drehteller begrenzende aufrechte Wände weisen Bürstenflächen auf, so dass durch Relativbewegung der Münzen zu dem Drehteller bzw. der aufrechten Wände Schmutzpartikel von den Münzen abgelöst werden können. Die gereinigten Münzen werden dann über einen randseitigen Schlitz, der sich zwischen dem Drehteller und einem Bereich der aufrechten Wandung erstreckt, einer weiteren Baueinheit des Geldautomaten zugeführt. Nachteilig an der bekannten Münzzufuhrvorrichtung ist, dass sich die Schmutzpartikel in dem Drehteller sammeln und somit in Kontakt treten können mit nachfolgend geförderten Münzen. Das Abführen der Schmutzpartikel aus der Förderbahn der Münzen ist somit nicht ohne weiteres gegeben.

Die EP 0 865 005 A1 beschreibt eine Vorrichtung zur Verarbeitung von Münzen. Dabei ist ein Förderbereich in Form einer Rutsche ausgearbeitet, welche V-förmige Rinnen umfasst. Entlang der V-förmigen Rinnen sind Längsschlitze vorgesehen durch die kleinere Fremdkörper abgeführt werden können.

Aufgabe der vorliegenden Erfindung ist es daher, eine Münzzufuhrvorrichtung derart weiterzubilden, dass auf einfache Weise einer Verschmutzung innerhalb der Münzzufuhrvorrichtung infolge der Eingabe von Münzen entgegengewirkt wird.
Zur Lösung dieser Aufgabe ist die Erfindung in Verbindung mit dem Oberbegriff des Patentanspruchs 1 dadurch gekennzeichnet, dass als Schmutzentfernungsmittel mindestens ein in einem Winkel zu der Förderrichtung angeordneter Schmutzaufnahmeschlitz vorgesehen ist, durch den die entlang der Förderbahn mitgeführten Schmutzpartikel von der Förderbahn entfernbar sind.
Der besondere Vorteil der Erfindung besteht darin, dass ein Verschmutzungsgrad innerhalb der Münzzufuhrvorrichtung verringert wird, so dass insbesondere die wartungsgemäß vorgesehenen Reinigungsintervalle verlängert werden können. Hierdurch können Wartungskosten eingespart werden. Grundgedanke der Erfindung ist es, durch mindestens einen Schmutzaufnahmeschlitz, der eine geradlinige Förderbahn bzw. ein geradliniges Förderelement der Fördereinrichtung unterbricht, entlang der Förderbahn mitgeführte Schmutzpartikel aus derselben abzuleiten. Die durch Eingabe der Münzen in das Eingabefach eingeführten Schmutzpartikel, die zum einen lose und/oder zum anderen haftend an der Münze angeordnet sind, werden somit von der Förderbahn der Münzen separiert und vorzugsweise einem Sammelbehälter zugeführt. Die ansonsten mitgeführten Schmutzpartikel können somit nicht mehr zur Verschmutzung von Sensoren oder Mechanikteilen beitragen.
Nach einer bevorzugten Ausführungsform der Erfindung erstreckt sich das Schmutzentfernungsmittel über die gesamte Breite der Förderbahn, so dass eine Unterbrechung einer Förderfläche eintritt, entlang derer die Münzen gefördert werden. Vorteilhaft wird hierdurch sichergestellt, dass alle durch die Fördereinrichtung mitgeführten Schmutzpartikel von der weiteren Förderbahn der Münzen getrennt werden.

Nach einer bevorzugten Ausführungsform der Erfindung ist als Schmutzentfernungsmittel neben einem Schmutzaufnahmeschlitz ein wendeiförmiges Schmutzabführelement vorgesehen, das zumindest bereichsweise in vertikaler Richtung unterhalb des Schmutzaufnahmeschlitzes angeordnet ist und somit eine Abführung der Schmutzpartikel zu einem in einem seitlichen Bereich der Förderbahn angeordneten Sammelbehälter ermöglicht. Das Schmutzabführungselement weist schneckförmig gewundene Abführflächen auf, mittels derer die Schmutzpartikel nach und nach seitlich abgeführt werden können. Vorzugsweise ist das wendelförmige Schmutzabführelement antreibar ausgebildet, so dass die seitliche Abführung der Schmutzpartikel erleichtert wird.

Nach einer Ausführungsform der Erfindung umfasst das Schmutzentfernungsmittel ein Bürstenelement, das bereichsweise mit Bürsten durch den Schmutzaufnahmeschlitz von unten in die Förderbahn hineinragt. Das Bürstenelement ist somit erhaben zu der flächigen bzw. ebenen Förderbahn angeordnet und bewirkt ein direktes Entfernen von Schmutzpartikeln von den Münzen. Vorteilhaft kann hierdurch zusätzlich Schmutz entfernt werden, der während der Förderung durch die Münzzufuhrvorrichtung an den Münzen noch anhaftet. Dadurch, dass zwischen den Bürsten Zwischenräume vorgesehen sind, können auch lose mitgeführte Schmutzpartikel durch den Schmutzaufnahmeschlitz aufgrund des Eigengewichtes fallen. Dies wird dadurch gewährleistet, dass die Bürsten nur einen Teilbereich des Schmutzaufnahmeschlitzes einnehmen.

Nach einer bevorzugten Ausführungsform der Erfindung ist unterhalb des Schmutzaufnahmeschlitzes eine Rinne zur Zwischenlagerung der Schmutzpartikel vorgesehen, die vorzugsweise geneigt ausgebildet ist, so dass beispielsweise unter Zuhilfenahme des wendelförmigen Schmutzabführelementes eine definierte Abführung der Schmutzpartikel zu dem Sammelbehälter gewährleistet ist.

Nach einer Weiterbildung der Erfindung besteht die Fördereinrichtung zum einen aus einem ersten Förderelement und einem im Wesentlichen unterhalb des ersten Förderelements angeordneten zweiten Förderelement. Das erste Förderelement ist als ein Förderband ausgebildet. Das zweite Förderelement ist als eine geneigt angeordnete Rutsche ausgebildet, so dass die Münzen bzw. die Schmutzpartikel aufgrund ihres Eigengewichts in Förderrichtung bewegt werden. Der Schmutzaufnahmeschlitz ist in einem Bereich der Rutsche angeordnet und ermöglicht somit das gezielte Abführen der Schmutzpartikel aus der Förderbahn.

Nach einer alternativen Ausführungsform der Erfindung kann das wendelförmige Schmutzabführelement voll umfänglich unterhalb des zweiten Förderelements angeordnet sein. Der Schmutzaufnahmeschlitz ist vorzugsweise durch eine Lochblende begrenzt. Vorteilhaft ist hierdurch sichergestellt, dass die Münzen im Bereich des zweiten Förderelements entlang einer ebenen Förderbahn bewegt werden. Unerwünschte Verkantungen und/oder Störungen der Bewegung infolge eines erhabenen Schmutzabführelementes werden hierdurch vermieden.

Nach einer Weiterbildung der Erfindung ist eine den Schmutzaufnahmeschlitz begrenzende hintere Randkante des zweiten Förderelements als eine Abstreifkante für das Bürstenelement ausgebildet, so dass bei Drehung des Bürstenelements die Bürsten selbsttätig gereinigt werden können.

Weitere Vorteile der Erfindung ergeben sich aus den weiteren Unteransprüchen.

Ausführungsbeispiele der Erfindung werden nachfolgend anhand der Figuren näher erläutert.

Es zeigen:
- Figur 1: eine perspektivische Darstellung einer Münzzufuhrvorrichtung nach einer ersten Ausführungsform und
- Figur 2: einen Querschnitt durch eine Münzzufuhrvorrichtung nach einer zweiten Ausführungsform in einem Schmutzentfernungsbereich.

Eine erfindungsgemäße Münzzufuhrvorrichtung kann in Geldeingabe-/ und/oder -ausgabegeräten und/oder Verkaufsautomaten und/oder Kassensysteme bzw. Münzzählern und dergleichen integriert sein. Die Münzzufuhrvorrichtung dient als Münzfördervorrichtung, die in einem Eingabebereich von Münzen oder in anderen Bereichen solcher Geräte angeordnet sein kann. Beispielsweise kann die erfindungsgemäße Münzzufuhrvorrichtung auch in Förderrichtung vor nicht dargestellten Münzaufnahmezylindern zur Speicherung von Münzen angeordnet sein.

Eine Münzzufuhrvorrichtung nach einer ersten Ausführungsform der Erfindung gemäß Figur 1 weist im Wesentlichen eine Fördereinrichtung 1 zur Förderung von Münzen 2 und zum anderen Schmutzentfernungsmittel 3 zur Entfernung von Schmutzpartikeln aus einer vorgegebenen Förderbahn der Münzen 2 auf.

Die Fördereinrichtung 1 weist ein erstes Förderelement 4 und ein im Wesentlichen in vertikaler Richtung unterhalb desselben angeordnetes zweites Förderelement 5 auf. Das erste Förderelement 4 ist als ein Endlos-Förderband ausgebildet mit einem Obertrum 6, auf das über ein nicht dargestelltes Eingabefach die Münzen 2 fallen und in Förderrichtung 7 zu einem stromabwärts gelegenen Ende des Förderbandes 4 transportiert werden. Das Eingabefach ist so ausgelegt, dass gleichzeitig mehrere Münzen in die Münzzufuhrvorrichtung eingeworfen werden können und dient somit zur Sammeleingabe von Münzen. Hierbei kann es vorkommen, dass gleichzeitig mit dem Einwurf von Münzen Schmutzpartikel in die Münzzufuhrvorrichtung gelangen und mittels des Förderbandes 4 zusammen mit den Münzen 2 weitertransportiert werden.

Das zweite Förderelement 5 ist als eine vorzugsweise aus Blechmaterial hergestellte Rutsche ausgebildet, die bezüglich einer horizontalen Ebene geneigt angeordnet ist. Somit werden die Münzen 2 aufgrund ihres Eigengewichtes von einem oberen Ende 8 der Rutsche 5 in Förderrichtung 7 weiterbewegt und beispielsweise einem nicht dargestellten Münzprüfer zugeführt.

Die Rutsche 5 weist in einem Übergabebereich, in dem die Münzen 2 von dem horizontal verlaufenden Förderband 4 zu der Rutsche 5 übergeben werden, eine steil gestellte Umlenkungsfläche 9 auf, so dass eine um einen stumpfen Winkel umgelenkte Bewegung der Münzen 2 von dem ersten Förderelement 4 auf das zweite Förderelement 5 sichergestellt ist.

Damit insbesondere die vom horizontalen Förderband 4 und einem ersten ebenen Abschnitt 10 der Rutsche 5 mitgeführte Schmutzpartikel aus der Förderbahn der Münzen 2 entfernt werden können, sind als Schmutzentfernungsmittel 3 ein Schmutzentfernungsschlitz 11, ein dem Schmutzaufnahmeschlitz 11 zugeordnetes wendelförmiges Schmutzabführelement 12, eine unterhalb des Schmutzabführelementes 12 angeordnete Rinne 13 sowie ein in einem seitlichen Bereich unterhalb der Rinne 13 angeordneter Sammelbehälter 14 vorgesehen.

Das wendelförmige Schmutzabführelement 12 ist als eine Schnecke ausgebildet, die über eine Welle 15 sowie schneckenförmig gewundenen Abführflächen 16 verfügt. Die Welle 15 ist vorzugsweise mittels eines nicht dargestellten Elektromotors um eine Drehachse D drehbar, so dass die in der Rinne 13 gesammelten Schmutzpartikel nach und nach quer zur Förderbahn in Richtung des Sammelbehälters 14 gefördert werden. Im vorliegenden Ausführungsbeispiel ragt das Schmutzabführelement 12 bereichsweise in die Förderbahn rein, die im Wesentlichen durch den ersten ebenen Abschnitt 10 und einem zweiten ebenen Abschnitt 10' der Rutsche 5 gebildet ist. Der zweite ebene Abschnitt 10' der Rutsche 5 schließt sich in Förderrichtung 7 an den Schmutzaufnahmeschlitz 11 an.

Beispielsweise können die freien Enden der Abführflächen 16 Bürsten aufweisen, so dass zusätzlich die Münzen 2 bei der Bewegung über den Schmutzaufnahmeschlitz 11 hinweg von weiteren Schmutzpartikeln befreit werden können. Diese fallen dann - wie die lose mitbewegten Schmutzpartikel - durch die zwischen den Abführflächen 16 gebildeten Zwischenräume in die Rinne 13 durch.

Beispielsweise kann das Schmutzabführelement 12 als Bürstenelement ca. 2 mm erhaben aus der durch den ersten ebenen Abschnitt 10 und den zweiten ebenen Abschnitt 10' gebildeten Erstreckungsebene herausragen. Durch die angetriebene Drehbewegung der Abführflächen 16 der Schnecke 12 wird die Förderung der Münzen 2 über den Schmutzaufnahmeschlitz 11 hinweg erleichtert.

Damit die Förderung der Münzen 2 nicht behindert wird, weist der Schmutzaufnahmeschlitz 11 eine Schlitzbreite b auf, die kleiner ist als ein Durchmesser d der Münzen 2 der kleinsten zu fördernden Münzen 2. Vorzugsweise ist die Schlitzbreite b kleiner als der halbe Durchmesse d der kleinsten Münze 2.

Wie aus Figur 1 ersichtlich ist, erstrecken sich der Schmutzaufnahmeschlitz 11 und das Schmutzabführelement 12 über eine gesamte Breite 17 der Rutsche 5. Hierdurch ist gewährleistet, dass die gesamten über das erste Förderelement 4 und den ersten ebenen Abschnitt 10 der Rutsche 5 mitgeführten Schmutzpartikel von der Förderung der Münzen 2 separiert werden.

Zur Selbstreinigung der Bürsten des Schmutzabführelementes 12 ist eine dem Schmutzaufnahmeschlitz 11 zugewandte Randkante 18 des ersten ebenen Abschnitts 10 als eine Abstreifkante ausgebildet, an der die Bürsten in Drehrichtung entlang schleifen. Im vorliegenden Ausführungsbeispiel ist die zylinderförmige Rinne 13 einstückig mit dem ersten ebenen Abschnitt 10 und dem zweiten ebenen Abschnitt 10' der Rutsche 5 verbunden. Die Abstreifkante 18 steht bezüglich des Längsrandes der Rinne 13 in Förderrichtung 7 über, so dass ein Kontakt mit den Bürsten des koaxial zu der Rinne 13 gelagerten Schmutzabführelementes 12 erzwungen wird. Die Abstreifkante 18 bildet die in Förderrichtung 7 hintere Randkante des Schmutzaufnahmeschlitzes 11. Der Schmutzaufnahmeschlitz 11 erstreckt sich somit in einem rechten Winkel zu der Förderbahn bzw. zu der Förderrichtung 7. In einem alternativen Ausführungsbeispiel kann der Schmutzaufnahmeschlitz 11 auch in einem spitzen Winkel zu der Förderbahn bzw. Förderrichtung 7 angeordnet sein.

Nach einer alternativen Ausführungsform der Erfindung gemäß Figur 2 ist im Unterschied zu dem vorhergehenden Ausführungsbeispiel ein Schmutzabführelement 12' derart in der Rinne 13 angeordnet, dass der gesamte Umfangsbereich des Schmutzabführelementes 12' unterhalb der durch den ersten ebenen Abschnitt 10 und den zweiten ebenen Abschnitt 10' der Rutsche 5 gebildeten Ebene, in der sich die Förderbahn erstreckt, angeordnet ist. Das Schmutzabführelement 12' ist wendelförmig ausgebildet und dient ausschließlich zur Abführung der in die Rinne 13 fallenden Schmutzpartikel in Richtung des seitlich angeordneten Sammelbehälters 14. Damit ein unerwünschtes Verkanten der Münzen 2 beim Transport von dem ersten ebenen Abschnitt 10 zu dem zweiten ebenen Abschnitt 10' vermieden wird, ist oberhalb des Schmutzabführelementes 12' ein Abdeckelement 19 bzw. eine Lochblende angeordnet, die bündig zu der Oberfläche des ersten ebenen Abschnitts 10 und des zweiten ebenen Abschnitts 10' verläuft. Ein innerer Rand des Abdeckelements 19 formt einen Schmutzaufnahmeschlitz 11' aus, dessen Schlitzbreite b' kleiner ist als die Breite der Rinne 13 bzw. der Schlitzbreite b des Schmutzaufnahmeschlitzes 11 nach der ersten Ausführungsform. Bei dieser Ausführungsform wird auf ein Bürsten der Münzen 2 verzichtet. Der Schlitz 11' dient nur zur Abführung der lose mitgeführten Schmutzpartikel. Vorteilhaft können die Münzen 2 entlang der Rutsche 5 entlang einer durchgehenden ebenen Förderbahn bewegt werden. Ein Anheben der Münzen 2 durch Erhabenheiten im Bereich des Schlitzes 11 - wie bei der ersten Ausführungsform - tritt hierbei nicht auf. Vorzugsweise erstreckt sich der Schlitz 11' - wie bei der ersten Ausführungsform - von einer ersten Längsseite der Rutsche 5 zu einer gegenüberliegenden zweiten Längsseite.

Nach einer nicht dargestellten alternativen Ausführungsform der Erfindung kann anstatt des wendelförmigen Schmutzabführelementes auch ein nicht wendelförmiges Schmutzabführelement bzw. Bürstenelement vorgesehen sein, das nicht zur Ableitung der Schmutzpartikel quer zur Förderrichtung 7 in Richtung des Sammelbehälters 14 dient. Das Bürstenabführelement weist bei dieser Ausführungsform lediglich Bürsten auf, wobei mittels der Bürsten ausschließlich an den Münzen 2 anhaftende Schmutzpartikel entfernt werden. Die Entfernung der losen Schmutzpartikel erfolgt dadurch, dass zwischen den Bürsten ein ausreichender Zwischenraum gewährleistet ist, so dass die Schmutzpartikel in die unterhalb angeordnete Rinne 13 fallen können. Beispielsweise kann die Rinne beabstandet zu dem Schmutzabführelement 12 unterhalb desselben angeordnet sein, so dass die Rinne selbst als Aufnahmebehälter für die Schmutzpartikel dienen kann.

Nach einer nicht dargestellten Ausführungsform der Erfindung kann ausschließlich ein Schmutzaufnahmeschlitz 11 vorgesehen sein, dem kein Schmutzabführelement 12 zugeordnet ist. Hierbei ist lediglich unterhalb des Schmutzaufnahmeschlitzes ein wannenförmiger Sammelbehälter vorgesehen, in den die Schmutzpartikel fallen können.

Nach einer nicht dargestellten alternativen Ausführungsform können auch mehrere Schlitze gegebenenfalls in Förderrichtung 7 seitlich versetzt zueinander angeordnet sein. Durch Wahl der Länge sowie Anordnung der Schlitze über die gesamte Breite der Rutsche kann sichergestellt werden, dass alle losen Schmutzpartikel abgeleitet werden können.

Nach einer alternativen Ausführungsform der Erfindung kann das zweite Förderelement auch durch zwei beabstandet zueinander angeordnete Förderbänder gebildet sein, die sich mit ihren Obertrums in einer horizontalen Ebene erstrecken. Durch den Abstand der zueinander gekehrten Enden der Obertrums wird die Schlitzbreite eingestellt. Vorzugsweise ist die Rutsche aus einem Blechmaterial hergestellt.

### Bezugszeichenliste

- 1: Fördereinrichtung
- 2: Münzen
- 3: Schmutzentfernungsmittel
- 4: erstes Förderelement
- 5: zweites Förderelement
- 6: Obertrum
- 7: Förderrichtung
- 8: oberes Ende
- 9: Umlenkungsfläche
- 10, 10': erster ebener Abschnitt
- 11, 11': Schmutzaufnahmeschlitz
- 12, 12': Schmutzabführelement
- 13: Rinne
- 14: Sammelbehälter
- 15: Welle
- 16: Abführfläche
- 17: Breite
- 18: Randkante
- 19: Abdeckelement

- b, b': Schlitzbreite
- d: Durchmesser
- D: Drehachse

## Patentansprüche

1. Münzzufuhrvorrichtung für Kassensysteme und dergleichen, umfassend
ein Eingabefach für Münzen,
eine Fördereinrichtung zur Förderung der Münzen von dem Eingabefach zu einer Schmutzentfernungseinrichtung,
eine Schmutzentfernungseinrichtung in der durch Schmutzentfernungsmittel Schmutzpartikel aus einer die Münzen in eine vorgegebene Förderrichtung führenden Förderbahn entfernbar sind,
**dadurch gekennzeichnet,**
**dass** als Schmutzentfernungsmittel (3) mindestens ein in einem Winkel zu der Förderrichtung angeordneter Schmutzaufnahmeschlitz (11, 11') vorgesehen ist, durch den die entlang der Förderbahn mitgeführten Schmutzpartikel von der Förderbahn entfernbar sind.

2. Münzzufuhrvorrichtung nach Anspruch 1 **dadurch gekennzeichnet, dass** sich das Schmutzentfernungsmittel (3) über die gesamte Breite (17) der Förderbahn erstreckt.

3. Münzzufuhrvorrichtung nach Anspruch 1 oder 2, **dadurch gekennzeichnet, dass** in vertikaler Richtung unterhalb des Schmutzaufnahmeschlitzes (11, 11') eine Rinne (13) angeordnet ist zur Aufnahme und/oder Weiterleitung der Schmutzpartikel.

4. Münzzufuhrvorrichtung nach einem der Ansprüche 1 bis 3, **dadurch gekennzeichnet, dass** als weiteres Schmutzentfernungsmittel (3) ein dem Schmutzaufnahmeschlitz (11, 11') zugeordnetes Schmutzabführelement (12, 12') zur Abführung der Schmutzpartikel zu einem in einem seitlichen Bereich der Förderbahn angeordneten Sammelbehälter (14) vorgesehen ist.

5. Münzzufuhrvorrichtung nach Anspruch 4,
**dadurch gekennzeichnet, dass** das Schmutzabführelement (12, 12') um eine Drehachse (D) drehbar ausgebildet ist, wobei sich die Drehachse (D) quer zur Förderrichtung (7) der Förderbahn erstreckt.

6. Münzzufuhrvorrichtung nach einem der Ansprüche 4 bis 5, **dadurch gekennzeichnet, dass** das Schmutzabführelement (12) eine Anzahl von Bürsten aufweist, die bereichsweise in die Förderbahn hineinragen.

7. Münzzufuhrvorrichtung nach einem der Ansprüche 4 bis 6, **dadurch gekennzeichnet, dass** das Schmutzabführelement (12) antreibbar um die Drehachse (D) angeordnet ist, derart, dass die von den Bürsten des Schmutzabführelementes (12) erfassten Münzen (2) in Förderrichtung (7) bewegt werden und/oder die Schmutzpartikel quer zur Förderrichtung (7) entlang der Rinne (13) abgeführt werden.

8. Münzzufuhrvorrichtung nach einem der Ansprüche 4 bis 7, **dadurch gekennzeichnet, dass** das Schmutzabführelement (12) wendelförmig ausgebildet ist, wobei schneckenförmig gewundene Abführflächen die in der Rinne (13) gesammelten Schmutzpartikel erfassen.

9. Münzzufuhrvorrichtung nach einem der Ansprüche 1 bis 8, **dadurch gekennzeichnet, dass** der Schmutzaufnahmeschlitz (11, 11') eine Schlitzbreite (b, b') aufweist, die kleiner ist als ein Durchmesser (d) der Münzen (2).

10. Münzzufuhrvorrichtung nach einem der Ansprüche 1 bis 9, **dadurch gekennzeichnet, dass** die Fördereinrichtung (1) ein horizontal verlaufendes erstes Förderelement (4) und ein demselben nachgelagertes zweites Förderelement (5) aufweist, wobei das zweite Förderelement (5) als eine geneigte Rutsche ausgebildet ist, so dass die Münzen (2) nach Übergabe von dem ersten Förderelement (4) selbsttätig unter Überstreichen des Schmutzaufnahmeschlitzes (11, 11') weiterförderbar sind.

11. Münzzufuhrvorrichtung nach Anspruch 10, **dadurch gekennzeichnet, dass** eine den Schmutzaufnahmeschlitz (11) begrenzende hintere Randkante (18) des zweiten Förderelements (5) so weit in einen Erfassungsbereich des Schmutzabführelementes (12) hineinreicht, dass eine Abstreifkante (18) gebildet ist für Bürsten des Schmutzabführelementes (12).

12. Münzzufuhrvorrichtung nach einem der Ansprüche 10 bis 11, **dadurch gekennzeichnet, dass** das Schmutzabführelement (12') voll umfänglich unterhalb des zweiten Förderelementes (5) und/oder unterhalb des Schmutzaufnahmeschlitzes (11') angeordnet ist und dass der Schmutzaufnahmeschlitz (11') durch ein Abdeckelement (19) begrenzt ist, das bündig zu einer Oberseite des zweiten Förderelements (5) verläuft.

13. Kassensystem umfassend eine Münzzufuhrvorrichtung nach einem der Ansprüche 10 bis 12 und einen Münzprüfer, **dadurch gekennzeichnet, dass** der Münzprüfer dem zweiten Förderelement (5) der Münzzufuhrvorrichtung nachgeordnet ist.

## Claims

1. Coin feeding apparatus for cash register systems and the like, comprising
an input compartment for coins,
a conveying device for conveying the coins from the input compartment to a dirt-removing device,
a dirt-removing device in which dirt particles are removable by dirt-removing means from a conveying path that guides the coins in a given conveying direction,
**characterized**
**in that**, as dirt-removing means (3), at least one dirt-receiving slot (11, 11') arranged at an angle to the conveying direction is provided, the dirt particles entrained along the conveying path being removable from the conveying path by said dirt-receiving slot (11, 11').

2. Coin feeding apparatus according to Claim 1, **characterized in that** the dirt-removing means (3) extends across the entire width (17) of the conveying path.

3. Coin feeding apparatus according to Claim 1 or 2, **characterized in that** a channel (13) for receiving and/or passing on the dirt particles is arranged vertically beneath the dirt-receiving slot (11, 11').

4. Coin feeding apparatus according to one of Claims 1 to 3, **characterized in that**, as further dirt-removing means (3), a dirt-discharging element (12, 12'), assigned to the dirt-receiving slot (11, 11'), for discharging the dirt particles to a collection vessel (14) arranged in a lateral region of the conveying path is provided.

5. Coin feeding apparatus according to Claim 4, **characterized in that** the dirt-discharging element (12, 12') is configured to be rotatable about an axis of rotation (D), wherein the axis of rotation (D) extends transversely to the conveying direction (7) of the conveying path.

6. Coin feeding apparatus according to either of Claims 4 and 5, **characterized in that** the dirt-discharging element (12) has a number of brushes which project regionally into the conveying path.

7. Coin feeding apparatus according to one of Claims 4 to 6, **characterized in that** the dirt-discharging element (12) is arranged so as to be drivable about the axis of rotation (D), such that the coins (2) captured by the brushes of the dirt-discharging element (12) are moved in the conveying direction (7) and/or the dirt particles are discharged transversely to the conveying direction (7) along the channel (13).

8. Coin feeding apparatus according to one of Claims 4 to 7, **characterized in that** the dirt-discharging element (12) is configured in a helical manner, wherein helically winding discharging surfaces capture the dirt particles collected in the channel (13).

9. Coin feeding apparatus according to one of Claims 1 to 8, **characterized in that** the dirt-receiving slot (11, 11') has a slot width (b, b') which is less than a diameter (d) of the coins (2).

10. Coin feeding apparatus according to one of Claims 1 to 9, **characterized in that** the conveying device (1) has a horizontally extending first conveying element (4) and a second conveying element (5) downstream of the latter, wherein the second conveying element (5) is configured as an inclined chute such that the coins (2), after being transferred from the first conveying element (4), are able to be conveyed onwards automatically, passing over the dirt-receiving slot (11, 11').

11. Coin feeding apparatus according to Claim 10, **characterized in that** a rear peripheral edge (18), bounding the dirt-receiving slot (11), of the second conveying element (5) reaches so far into a capturing region of the dirt-discharging element (12) that a stripping edge (18) is formed for brushes of the dirt-discharging element (12).

12. Coin feeding apparatus according to either of Claims 10 and 11, **characterized in that** the dirt-discharging element (12') is arranged fully beneath the second conveying element (5) and/or beneath the dirt-receiving slot (11'), and **in that** the dirt-receiving slot (11') is bounded by a covering element (19) which extends flush with a top side of the second conveying element (5).

13. Cash register system comprising a coin feeding apparatus according to one of Claims 10 to 12 and a coin validator, **characterized in that** the coin validator is arranged downstream of the second conveying element (5) of the coin feeding apparatus.

## Revendications

1. Dispositif d'alimentation en pièces de monnaie pour des systèmes de caisse et analogues, comprenant
un casier d'introduction pour pièces de monnaie,
un dispositif de transport pour le transport des pièces de monnaie depuis le casier d'introduction jusqu'à un dispositif d'enlèvement de la saleté,
un dispositif d'enlèvement de la saleté dans lequel des particules de saleté peuvent être enlevées par un moyen d'enlèvement de la saleté hors d'une voie de transport conduisant les pièces de monnaie dans une direction de transport prédéterminée,
**caractérisé en ce qu'**il est prévu comme moyen d'enlèvement de la saleté (3) au moins une fente de réception de la saleté (11, 11') disposée en formant un angle avec la direction de transport, à travers laquelle les particules de saleté entraînées le long de la voie de transport peuvent être enlevées de la voie de transport.

2. Dispositif d'alimentation en pièces de monnaie selon la revendication 1, **caractérisé en ce que** le moyen d'enlèvement de la saleté (3) s'étend sur toute la largeur (17) de la voie de transport.

3. Dispositif d'alimentation en pièces de monnaie selon la revendication 1 ou 2, **caractérisé en ce qu'**une rigole (13) est disposée en direction verticale en dessous de la fente de réception de la saleté (11, 11') pour recevoir et/ou évacuer les particules de saleté.

4. Dispositif d'alimentation en pièces de monnaie selon l'une quelconque des revendications 1 à 3, **caractérisé en ce qu'**il est prévu comme autre moyen d'enlèvement de la saleté (3) un élément d'évacuation de la saleté (12, 12') associé à la fente de réception de la saleté (11, 11') pour l'évacuation des particules de saleté vers un récipient de collecte (14) disposé dans une région latérale de la voie de transport.

5. Dispositif d'alimentation en pièces de monnaie selon la revendication 4, **caractérisé en ce que** l'élément d'évacuation de la saleté (12, 12') est rotatif autour d'un axe de rotation (D), dans lequel l'axe de rotation (D) s'étend transversalement à la direction de transport (7) de la voie de transport.

6. Dispositif d'alimentation en pièces de monnaie selon l'une quelconque des revendications 4 à 5, **caractérisé en ce que** l'élément d'évacuation de la saleté (12) présente un nombre de brosses, qui pénètrent localement dans la voie de transport.

7. Dispositif d'alimentation en pièces de monnaie selon l'une quelconque des revendications 4 à 6, **caractérisé en ce que** l'élément d'évacuation de la saleté (12) est disposé de façon entraînable autour de l'axe de rotation (D), de telle manière que les pièces de monnaie (2) saisies par les brosses de l'élément d'évacuation de la saleté (12) soient déplacées à la direction de transport (7) et/ou que les particules de saleté soient évacuées le long de la rigole (13) transversalement à la direction de transport (7).

8. Dispositif d'alimentation en pièces de monnaie selon l'une quelconque des revendications 4 à 7, **caractérisé en ce que** l'élément d'évacuation de la saleté (12) est réalisé en forme d'hélice, dans lequel des surfaces d'évacuation enroulées en forme de vis sans fin saisissent les particules de saleté accumulées dans la rigole (13).

9. Dispositif d'alimentation en pièces de monnaie selon l'une quelconque des revendications 1 à 8, **caractérisé en ce que** la fente de réception de la saleté (11, 11') présente une largeur de fente (b, b'), qui est plus petite qu'un diamètre (d) des pièces de monnaie (2).

10. Dispositif d'alimentation en pièces de monnaie selon l'une quelconque des revendications 1 à 9, **caractérisé en ce que** le dispositif de transport (1) présente un premier élément de transport s'étendant horizontalement (4) et un deuxième élément de transport (5) disposé après celui-ci, dans lequel le deuxième élément de transport (5) est réalisé en forme de goulotte inclinée, de telle manière que les pièces de monnaie (2) puissent, après leur transfert depuis le premier élément de transport (4), être transmises automatiquement avec franchissement de la fente de réception de la saleté (11, 11').

11. Dispositif d'alimentation en pièces de monnaie selon la revendication 10, **caractérisé en ce qu'**une arête de bord arrière (18) du deuxième élément de transport (5) limitant la fente de réception de la saleté (11) pénètre dans une zone de saisie de l'élément d'évacuation de la saleté (12) à un point tel qu'une arête de raclage (18) est formée pour les brosses de l'élément d'évacuation de la saleté (12).

12. Dispositif d'alimentation en pièces de monnaie selon l'une quelconque des revendications 10 à 11, **caractérisé en ce que** l'élément d'évacuation de la saleté (12') est disposé entièrement en dessous du deuxième élément de transport (5) et/ou en dessous de la fente de réception de la saleté (11') et **en ce que** la fente de réception de la saleté (11') est limitée par un élément de recouvrement (19), qui est situé au niveau d'un côté supérieur du deuxième élément de transport (5).

13. Système de caisse comprenant un dispositif d'alimentation en pièces de monnaie selon l'une quelconque des revendications 10 à 12 et un contrôleur de pièces de monnaie, **caractérisé en ce que** le contrôleur de pièces de monnaie est disposé après le deuxième élément de transport (5) du dispositif d'alimentation en pièces de monnaie.
